# EUROPÄISCHE PATENTSCHRIFT

(11) **EP 2 261 444 B1**
(45) Veröffentlichungstag und Bekanntmachung des Hinweises auf die Patenterteilung: **12.06.2013**
(21) Anmeldenummer: 10160975.8
(22) Anmeldetag: 26.04.2010
(51) Int. Cl.: E04H 12/08, E04H 12/22

(54) **Mast**
Mast
Mât

(30) Priorität: 26.05.2009 DE 202009007463 U
(43) Veröffentlichungstag der Anmeldung: 15.12.2010
(73) Patentinhaber: Europoles GmbH & Co. KG, 92318 Neumarkt (DE)
(72) Erfinder: Lück, Franz, 92318 Neumarkt (DE); Wimmer, Karl, 92369 Sengenthal (DE); Lieb, Helmut, 92318 Neumarkt (DE)
(74) Vertreter: Simon, Josef

(56) Entgegenhaltungen:
- WO-A1-2004/033803
- FR-A1- 2 484 511
- GB-A- 1 190 722
- US-A- 198 072

## Beschreibung

Die Erfindung betrifft einen Mast, insbesondere einen Beleuchtungs-, Antennen-oder Leitungsmast, der an seinem unteren Ende eine Fußplatte zur Verankerung auf einem Untergrund aufweist.

Derartige Masten besitzen an ihrem oberen Ende eine Beleuchtungseinrichtung oder einen Träger, zum Beispiel für Stromleitungen. Die auf den Mast einwirkenden Windlasten verursachen ein Biegemoment und gegebenenfalls ein Torsionsmoment, diese Momente müssen über die Fußplatte in den Untergrund abgetragen werden. Die Befestigung der Fußplatte auf dem Untergrund erfolgt herkömmlicherweise über Schrauben, die zum Beispiel in ein Betonfundament geschraubt sind. Das Biegemoment ruft in der Fußplatte Zug- und Druckkräfte hervor, sodass die Fußplatte vergleichsweise massiv dimensioniert werden muss, um den auftretenden Windlasten zu widerstehen. In der Praxis wurden die Fußplatten üblicher Lichtmasten zum Beispiel mit einer Dicke von 20 mm hergestellt, sodass der Materialverbrauch vergleichsweise hoch ist.

Einige Beispiele von Masten zeigen GB 1 190 722, WO 2004/033803 und US 198072.

Der Erfindung liegt die Aufgabe zugrunde, einen Mast anzugeben, bei dem der Materialverbrauch verringert ist.

Zur Lösung dieser Aufgabe wird ein Mast gemäß Anspruch 1 ausgeführt. Die Fußplatte weist eine aufwärts zum Mast gerichtete, im Wesentlichen kreisförmige Wölbung auf, welche wesentliche höhere Belastungen im Vergleich zu einer herkömmlichen, ebenen Fußplatte aufnimmt. Konsequenterweise kann die Dicke der Fußplatte bei konstanten Lasten verringert werden im Vergleich zu einer ebenen Fußplatte.

Darüber hinaus weist die Wölbung in den Eckbereichen der Fußplatte eine konkave Kontur auf. Durch diese entgegengesetzt zu der kreisförmigen Kontur der Wölbung gerichtete Form wird eine höhere Belastbarkeit der Fußplatte erreicht, zusätzlich ergibt sich im Eckbereich eine größere Auflagefläche für ein Befestigungsmittel wie eine Schraube.

Eine zusätzliche Materialersparnis wird dadurch erzielt, das die Fußplatte des erfindungsgemäßen Masts eine zentrale kreisförmige Öffnung aufweist. Der Durchmesser dieser Öffnung kann beispielsweise etwa ein Drittel der Seitenlänge der Fußplatte betragen.

Die Wölbung der Fußplatte des erfindungsgemäßen Masts weist einen Biegeradius auf, der näherungsweise dem Zweifachen der Dicke der Fußplatte entspricht. Durch den vorgesehenen vergleichsweise großen Biegeradius erhöht sich die Belastbarkeit der Fußplatte.

Bei dem erfindungsgemäßen Mast kann es vorgesehen sein, dass die Fußplatte in den Eckbereichen als Langlöcher ausgebildete Öffnungen aufweist. Durch die als Langlöcher ausgebildeten Öffnungen können Einbautoleranzen leichter ausgeglichen werden, wodurch die Montage des Masts erleichtert wird.

Gemäß einer bevorzugten Weiterbildung der Erfindung kann es vorgesehen sein, dass die Längsachse eines Langlochs näherungsweise diagonal zu den benachbarten Kanten der Fußplatte verläuft. Die Langlöcher sind so außerhalb der Wölbung angeordnet, dass die Längsachse der Langlöcher senkrecht zum Radius der kreisförmigen Wölbung verläuft.

Bei dem erfindungsgemäßen Mast kann die Fußplatte eine Dicke von 8 bis 12 mm, insbesondere 10 mm, aufweisen. Diese Dicke gilt für normale Masten, die beispielsweise als Lichtmast verwendet werden, in Abhängigkeit des beabsichtigten Einsatzzwecks und der auftretenden Lasten kann die Dicke der Fußplatte angepasst werden, sie liegt jedoch in jedem Fall wesentlich unterhalb der Dicke einer herkömmlichen, ebenen Fußplatte.

Bei einer bevorzugten Ausführungsform des erfindungsgemäßen Masts kann es vorgesehen sein, dass der Biegeradius 16 bis 24 mm, insbesondere 20 mm, beträgt.

Die Fußplatte des erfindungsgemäßen Masts besteht vorzugsweise aus Stahl, sie kann auch eine Korrosionsschutzschicht aufweisen, die durch Verzinken aufgebracht ist, alternativ kann die Fußplatte auch eine Lackschicht aufweisen. Die Fußplatte ist mit dem Mast vorzugsweise verschweißt.

Weitere Vorteile und Einzelheiten der Erfindung werden nachfolgend anhand eines Ausführungsbeispiels unter Bezugnahme auf die Zeichnungen erläutert. Die Zeichnungen sind schematische Darstellungen und zeigen:
- Fig. 1: eine perspektivische Ansicht des unteren Teils eines erfindungsgemäßen Masts;
- Fig. 2: eine Draufsicht auf eine Fußplatte des in Fig. 1 gezeigten Masts;
- Fig. 3: einen Schnitt durch die in Fig. 2 gezeigte Fußplatte entlang der Linie III-III; und
- Fig. 4: einen Schnitt durch die in Fig. 2 gezeigte Fußplatte entlang der Linie IV-IV.

Der in Fig. 1 gezeigte Mast 1 besteht im Wesentlichen aus einem Mastkörper 2, der an seinem unteren Ende eine Fußplatte 3 aufweist. Der konische Mastkörper 2 und die Fußplatte 3 sind miteinander verschweißt. An dem oberen, nicht dargestellten Ende des Masts 1 befindet sich eine Beleuchtungseinrichtung, sodass der Mast 1 als Lichtmast verwendet werden kann.

Die in Fig. 2 in einer Draufsicht gezeigte Fußplatte 3 weist eine quadratische Grundform auf. Die Fußplatte 3 besitzt eine aufwärts, zum Mastkörper 2 gerichtete Wölbung 4, an die sich eine ringförmige ebene Fläche 5 anschließt, die von der Wölbung 4 umgeben ist. Nach der Herstellung der Fußplatte 3 wird diese mit dem Mastkörper 2 auf der Fläche 5 verschweißt. Die ebene Fläche 5 weist eine zentrale, kreisförmige Öffnung 6 auf.

In den Eckbereichen der Fußplatte 3 befindet sich jeweils ein Langloch 7, dessen Längsachse im Wesentlichen senkrecht zum Radius der Wölbung 4 verläuft.

Die Wölbung 4 weist in den Eckbereichen der Fußplatte 3 eine konkave Kontur 8 auf, die entgegengesetzt zu der Kontur der Wölbung 4 nach außen gekrümmt ist. Durch die konkave Kontur 8 wird der für ein Befestigungsmittel zur Verfügung stehende Raum im Bereich des Langlochs 7 vergrößert. Daneben wirkt sich die konkave Kontur 8 vorteilhaft auf die Belastbarkeit der Fußplatte 3 aus, die die Zug-und Druckkräfte abträgt, die über den Mastkörper 2 eingeleitet werden.

In dem dargestellten Ausführungsbeispiel ist die Fußplatte 3 aus Stahl hergestellt und verzinkt, sie weist eine Dicke von 10 mm auf. Die Wölbung 4 der Fußplatte 3 weist einen Biegeradius auf, der dem Zweifachen der Dicke der Fußplatte 3 entspricht, in dem dargestellten Ausführungsbeispiel beträgt der Biegeradius 20 mm.

## Patentansprüche

1. Mast (1), insbesondere Beleuchtungs-, Antennen- oder Leitungsmast, der an seinem unteren Ende eine Fußplatte (3) mit einer aufwärts zum Mast (1) gerichteten im Wesentlichen kreisförmigen Wölbung (4) zur Verankerung auf einem Untergrund aufweist, **dadurch gekennzeichnet, dass** die Fußplatte (3) eine zentrale kreisförmige Öffnung (6) aufweist und die Wölbung (4) in den Eckbereichen der Fußplatte (3) als konkave Kontur (8) mit einem Biegeradius ausgebildet ist, der näherungsweise dem Zweifachen der Dicke der Fußplatte (3) entspricht.

2. Mast nach Anspruch 1, **dadurch gekennzeichnet, dass** die Fußplatte (3) in den Eckbereichen als Langlöcher (7) ausgebildete Öffnungen aufweist.

3. Mast nach Anspruch 2, **dadurch gekennzeichnet, dass** die Längsachse eines Langlochs (7) näherungsweise diagonal zu den benachbarten Kanten der Fußplatte (3) verläuft.

4. Mast nach einem der vorangehenden Ansprüche, **dadurch gekennzeichnet, dass** die Fußplatte (3) eine Dicke von 8 bis 12 mm, insbesondere 10 mm, aufweist.

5. Mast nach einem der vorangehenden Ansprüche, **dadurch gekennzeichnet, dass** der Biegeradius 16 bis 24 mm, insbesondere 20 mm, beträgt.

6. Mast nach einem der vorangehenden Ansprüche, **dadurch gekennzeichnet, dass** die Fußplatte (3) aus Stahl besteht und eine Korrosionsschutzschicht aufweist, die vorzugsweise durch Verzinken aufgebracht ist.

7. Mast nach einem der vorangehenden Ansprüche, **dadurch gekennzeichnet, dass** die Fußplatte (3) mit dem Mast (1) verschweißt ist.

## Claims

1. A mast (1), especially a lighting mast, an antenna mast or a cable mast, which provides at its lower end a baseplate (3) with a substantially circular convexity (4) directed upwards towards the mast (1) for anchoring on a foundation,
**characterised in that**
the baseplate (3) provides a central circular opening (6), and, in the corner regions of the baseplate (3), the convexity (4) is embodied as a concave contour (8) with a radius of curvature which corresponds approximately to twice the thickness of the baseplate (3).

2. The mast according to claim 1,
**characterised in that**
the baseplate (3) provides openings in the corner regions embodied as oblong slots (7).

3. The mast according to claim 2,
**characterised in that**
the longitudinal axis of an oblong slot (7) extends approximately diagonally to the adjacent edges of the baseplate (3).

4. The mast according to any one of the preceding claims,
**characterised in that**
the baseplate (3) provides a thickness from 8 to 12 mm, especially 10 mm.

5. The mast according to any one of the preceding claims,
**characterised in that**
the radius of curvature is 16 to 24 mm, especially 20 mm.

6. The mast according to any one of the preceding claims,
**characterised in that**
the baseplate (3) is made of steel and provides a corrosion-protection layer, which is preferably applied by galvanising.

7. The mast according to any one of the preceding claims,
**characterised in that**
the baseplate (3) is welded to the mast (1).

## Revendications

1. Poteau (1), en particulier poteau pour éclairage, antenne ou ligne électrique, qui présente à son extrémité inférieure une plaque de base (3) avec un bombage (4) d'une forme essentiellement circulaire dirigé vers le haut en direction du poteau (1) destiné à l'ancrage sur un terrain, **caractérisé en ce que** la plaque de base (3) présente une ouverture circulaire centrale (6) et le bombage (4) est réalisé sous la forme d'un contour concave (8) dans les zones d'angle de la plaque de base (3) avec un angle de courbure qui correspond approximativement au double de l'épaisseur de la plaque de base (3).

2. Poteau selon la revendication 1, **caractérisé en ce que** la plaque de base (3) présente des ouvertures réalisées sous la forme de trous oblongs (7) dans les zones d'angle.

3. Poteau selon la revendication 2, **caractérisé en ce que** l'axe longitudinal d'un trou oblong (7) s'étend approximativement en diagonale par rapport aux arêtes adjacentes de la plaque de base (3).

4. Poteau selon l'une des revendications précédentes, **caractérisé en ce que** la plaque de base (3) présente une épaisseur de 8 à 12 mm, en particulier de 10 mm.

5. Poteau selon l'une des revendications précédentes, **caractérisé en ce que** le rayon de courbure s'élève entre 16 et 24 mm, en particulier à 20 mm.

6. Poteau selon l'une des revendications précédentes, **caractérisé en ce que** la plaque de base (3) est constituée d'acier et présente une couche de protection contre la corrosion, qui est de préférence appliquée par galvanisation.

7. Poteau selon l'une des revendications précédentes, **caractérisé en ce que** la plaque de base (3) est soudée avec le poteau (1).
